# FASCICULE DE BREVET EUROPEEN

(11) **EP 0 178 226 B1**
(45) Date de publication et mention de la délivrance du brevet: **18.01.1989**
(21) Numéro de dépôt: 85401947.8
(22) Date de dépôt: 04.10.1985
(51) Int. Cl.: F25D 11/02

(54) **Armoire frigorifique à deux compartiments .**
Kühlschrank mit zwei Fächern
Two-compartment refrigerated cabinet

(30) Priorité: 05.10.1984 FR 8415327
(43) Date de publication de la demande: 16.04.1986
(73) Titulaire: SOCIETE D'ELECTROMENAGER DU NORD SELNOR, F-59810 Lesquin (FR)
(72) Inventeur: Herman, André, F-75379 Paris Cedex 08 (FR); Vandenbussche, Michel, F-75379 Paris Cedex 08 (FR)
(74) Mandataire: Grynwald, Albert

(56) Documents cités:
- DE-B- 2 530 117
- DE-C- 3 105 414
- FR-A- 804 512
- FR-A- 1 075 949
- FR-A- 1 228 792
- FR-A- 1 556 506
- FR-A- 2 301 791
- FR-A- 2 347 634
- US-A- 2 487 182
- US-A- 2 807 149
- US-A- 3 206 941

## Description

L'invention est relative à une armoire frigorifique selon la première partie de la revendication 1.

Dans les armoires frigorifiques à deux compartiments, les normes communément admises stipulent que la température dans le compartiment servant à la congélation et à la conservation des aliments ne doit pas être supérieure à -18 °C, et que la température dans le compartiment servant à l'entreposage ou à la réfrigération des denrées fraîches doit être comprise entre 0 °C et 5 °C. Des limites de température semblables sont indiquées dans un Brevet français n° 1 075949 qui se rapporte à un réfrigérateur à un seul motocompresseur et ayant deux compartiments à température différente, refroidis chacun par un évaporateur différent, les deux évaporateurs étant montés en série.

Les conditions de température ci-dessus mentionnées doivent être remplies pour une température d'ambiance comprise entre 16 °C et 32 °C. Or, il est connu que le rapport des besoins frigorifiques entre les deux compartiments d'une armoire frigorifique varie selon la température d'ambiance.

A 32 °C, la différence entre l'ambiance et la température souhaitée dans le compartiment de congélation est de 50 °C; la différence entre l'ambiance et la température souhaitée dans le compartiment de réfrigération est de 27 °C.

Dans ce cas, le rapport r des différences est donc sensiblement égal à 2.

A 16 °C, la différence entre l'ambiance et la température souhaitée du compartiment de congélation est de 34 °C; la différence entre l'ambiance et la température souhaitée pour le compartiment de réfrigération est de 11 °C.

Dans ce cas, le rapport R des différences est donc environ égal à 3.

Les déperditions ne dépendent pas de la température d'ambiance. Les besoins de chaque compartiment sont proportionnels aux différences de températures.

Ainsi, le rapport des besoins frigorifiques du compartiment de'congélation sur les besoins frigorifiques du compartiment de réfrigération est donc une demi-fois plus important à 16 °C qu'à 32°C.

Ces conditions extrêmes entraînent, pour les armoires frigorifiques à un seul compresseur, des problèmes de régulation de la température dans chaque compartiment. Ces armoires sont calculées pour que les températures corrects soient atteintes à 32 °C d'ambiance.

Or, le thermostat de régulation est généralement situé dans le compartiment de réfrigération, ce qui signifie qu'à 16 °C d'ambiance, le compartiment de congélation ne sera que partiellement satisfait en besoins frigorifiques et atteindra par exemple une température de-15 °C.

On a remédié à ce problème et on obtient une température correcte dans chaque compartiment, en réalisant des armoires à l'intérieur desquelles, près de l'évaporateur du compartiment de réfrigération, on place une résistance électrique dite de compensation. Cette résistance est alimentée lors des arrêts du compresseur lorsque la température d'ambiance est basse. Ainsi, elle réchauffe artificiellement le compartiment et augmente le temps de fonctionnement du compresseur, ce qui permet de satisfaire les besoins du compartiment de congélation.

Cependant ce système présente des inconvénients.

La résistance est utilisée en mode d'injection dit normal: le fluide frigorigène passe d'abord dans l'évaporateur du compartiment de réfrigération, puis dans celui du compartiment de congélation.

Lorsque l'on désire congeler des aliments, il est parfois nécessaire de mettre manuellement en service une résistance supplémentaire.

Ceci multiplie donc les manipulations et les risques d'erreur. Egalement, il existe une surconsommation d'énergie et une augmentation du prix de revient de l'armoire.

Afin de remédier à ces inconvénients, on a réalisé des armoires à injection inversée.

Dans ces armoires, on alimente d'abord l'évaporateur du compartiment de congélation, puis celui du compartiment de réfrigération dans lequel est placé le thermostat de régulation.

Le principe de fonctionnement est le suivant:

Le fluide frigorigène, en se vaporisant à l'intérieur d'un évaporateur, absorbe des calories dans le compartiment associé. La vaporisation est progressive et s'effectue au fur et à mesure que le fluide avance dans le circuit d'évaporation.

Il arrive cependant à un moment où tout le fluide est vaporisé, et il apparaît donc une limite à partir de laquelle l'évaporateur ne fait plus de froid. On parle de limite de remplissage du circuit d'évaporation.

Dans le cas de l'injection inversée, la limite se situe dans le compartiment de réfrigération qui se trouve en fin de circuit.

Si à 32 °C, l'évaporateur du compartiment de réfrigération est totalement efficace car le remplissage en fluide frigorigène est effectué pour qu'il en soit ainsi, au contraire à 16 °C, cet évaporateur ne devient efficace qu'en partie. On assiste à un recul de la limite de remplissage qui varie donc en fonction de la température ambiante.

L'évaporateur du compartiment de congélation est toujours totalement efficace. Les besoins frigorifiques de ce compartiment sont donc entièrement satisfaits.

Cependant, ce mode d'injection présente encore des inconvénients: bien que le compartiment de congélation soit pleinement satisfait, puisque son évaporateur est toujours constamment efficace, et que par contre l'évaporateur du compartiment de réfrigération est plus ou moins rempli selon l'ambiance, ce qui vérifie les conditions sur les rapports des besoins frigorifiques en fonction de l'ambiance, il peut survenir des problèmes de répartition du froid, en raison des dispersions qui apparaissent d'une armoire à une autre.

Ces dispersions sont dûes essentiellement à la précision de la charge en fluide frigorigène, aux répartitions des déperditions frigorifiques entre les compartiments, à la précision sur les débits des capillaires, et enfin au volume de l'évaporateur. r.

En raison de ces dispersions, il est parfois difficile d'obtenir les températures optimales dans les deux compartiments selon les températures d'ambiance.

Le procédé d'injection de l'invention a pour but de remédier aux différents inconvénients suscités par les procédés de l'art antérieur.

Selon l'invention, une armoire frigorifique comportant un circuit frigorifique équipé d'un seul motocompresseur, deux compartiments à températures différentes, refroidis chacun par un évaporateur, le circuit frigorifique étant chargé en fluide frigorigène de façon que la totalité des évaporateurs soit efficace à la température d'ambiance maximum, la régulation étant effectuée par un thermostat placé dans le compartiment à température plus haute, est caractérisée en ce que l'évaporateur du compartiment à température plus haute comporte deux parties capables chacune de refroidir le compartiment à température plus haute et en ce que le fluide après compression et détente est injecté en série dans une première partie de l'évaporateur du compartiment à température plus haute, dans l'évaporateur du compartiment à température plus basse, et dans une seconde partie de l'évaporateur du compartiment à température plus haute avant d'être renvoyé au motocompresseur, et en ce que les surfaces et/ou les longueurs de chaque partie de l'évaporateur du compartiment à température plus haute sont choisies de telle façon que seulement la première partie et efficace à la température d'ambiance miniumum.

Dans une armoire pour la mise en oeuvre du procédé de l'invention, le compartiment à température plus basse est un compartiment de congélation et le compartiment à température plus haute est un compartiment de réfrigération.

Dans une mise en oeuvre préféré du procédé de l'invention, les proportions respectives entre les premières et secondes parties de l'évaporateur du compartiment à température plus haute sont calculées en fonction des besoins frigorifiques de chaque compartiment aux températures extrêmes d'ambiance dans lesquelles doit fonctionner l'armoire frigorifique.

D'autres caractéristiques et avantages du procédé de l'invention apparaîtront avec la description de quelques modes préférés de mise en oeuvre fait en regard des figures annexées sur lesquelles:
la fig. 1 est une vue d'une armoire à deux compartiments;
la fig. 2 est une vue du circuit frigorifique pour la mise en oeuvre du procédé de l'invention.

Dans l'exemple de la fig. 1, l'ensemble frigorifique 1 comporte deux compartiments à températures différentes: un compartiment 11 à une température de l'ordre de -18 °C, appelé compartiment de congélation et de conservation, et un compartiment 12 à une température de l'ordre de +5 °C, appelé compartiment de réfrigération.

La fig. 2 illustre le circuit frigorifique et l'alimentation électrique du motocompresseur.

Le maintien des températures dans les compartiments est assuré à l'aide d'un circuit frigorifique unique du type à capillaire équipe d'un seul motocompresseur. La régulation s'effectue à l'aide d'un thermostat T placé dans le compartiment de réfrigération. Ce thermostat, lors de son ouverture, coupe l'alimentation électrique du compresseur 20. Le circuit électrique est relié au réseau d'alimentation par des bornes E1 et E2.

Le circuit frigorifique comprend, en série, un motocompresseur 20, un condenseur 21, un filtre déshydrateur 22, un capillaire 23.

A la sortie du capillaire 23 se trouve une première partie 121 de l'évaporateur du compartiment de réfrigération. En série avec cette première partie se trouve l'évaporateur 111 du compartiment de congélation. La sortie de l'évaporateur 111 du compartiment de congélation est reliée à l'entrée d'une seconde partie 122 de l'évaporateur du compartiment de réfrigération.

La sortie de la seconde partie 122 de l'évaporateur du compartiment de réfrigération est reliée à un bouilleur 24, et le retour du fluide au compresseur 20 s'effectue dans une tubulure 25, en sortie du bouilleur.

De préférence, il existe un échange de chaleur au retour entre la tubulure 25 et le capillaire 23. Dans un mode de réalisation préféré, cet échange de chaleur s'effectue à l'aide d'un système coaxial, c'est-à-dire que le capillaire est placé à l'intérieur de la tubulure.

Le sens de circulation du fluide frigorigène dans l'ensemble est indiqué par des flèches sur la figure 2.

De préférence, l'évaporateur 121, 122 du compartiment de réfrigération est réalisé à l'aide d'un panneau 120 de Roll Bond. Le procédé de réalisation d'un tel évaporateur consiste à souder par laminage des feuilles d'aluminium en superposition. Une encre spéciale est déposée en des endroits des feuilles à souder: le soudage s'effectue en dehors des endroits où l'encre a été déposé.

Après le laminage, les parties d'évaporateur 121, 122 sont réalisées en injectant un liquide haute pression aux endroits où les feuilles n'ont pas été soudées. La haute pression entraîne le gonflage entre les deux tôles.

L'évaporateur prend ainsi la forme d'un panneau où les circuits de circulation 121, 122 sont des reliefs.

Dans un mode de réalisation préféré, le bouilleur 24 est également réalisé sur le panneau 120 par le procédé Roll Bond.

L'évaporateur 111 du compartiment de congélation, de préférence, se présente sous la forme d'un tube aplati. Sa longueur est d'une quinzaine de mètres.

Egalement l'évaporateur 111 du compartiment peut être réalisé par la technique du Roll Bond.

Dans ce cas, cet évaporateur se présent sous la forme d'un panneau 110.

Dans le mode de réalisation représente, les évaporateurs sont disposés verticalement. La séparation entre les deux parties de l'évaporateur du compartiment de réfrigération s'effectue alors dans le sens de la hauteur pour des raisons de commodité. Ainsi la première partie 121 occupe une hauteur H et la seconde partie 122 occupe une hauteur h.

Les longueurs et/ou surfaces efficaces de chaque partie d'évaporateur sont donc proportionnelles aux hauteurs de ces parties.

Dans le cas particulier où les températures extrêmes d'ambiance pour lesquelles on veut obtenir-18 °C dans le compartiment de congélation et +5 °C dans le compartiment de réfrigération sont comprises entre +16 °C et +32 °C, la hauteur H de la première partie 121 de l'évaporateur du compartiment de réfrigération représente les deux tiers de la hauteur totale de l'évaporateur. La seconde partie 122 possède une hauteur h égale au tiers restant. Ainsi, les surfaces respectives des parties d'évaporateur sont les deux tiers de l'évaporateur et le tiers de l'évaporateur.

Ce sont les connaissances des rapports des besoins frigorifiques de chaque compartiment, en fonction de la température ambiante, qui permettent de déterminer les rapport des surfaces des deux parties de l'évaporateur du compartiment de réfrigération.

En effet, comme il a été dit dans le préambule, le rapport des besoins frigorifiques du compartiment de congélation sur les besoins frigorifiques du compartiment de réfrigération est r = 2 à 32 °C d'ambiance et est R = 3 à 16 °C. En outre, puisque les déperditions sont indépendantes de la température ambiante, mais que les besoins de chaque compartiment dépendent de cette température ambiante et puisque la régulation s'effectue dans le compartiment de réfrigération, il s'ensuit qu'une température maximum de -18 °C est obtenue dans le compartiment de congélation, en toutes conditions d'ambiance, dès lors que la température dans le compartiment de réfrigération atteint 5 °C et que l'évaporateur du compartiment de congélation est totalement efficace.

Selon l'invention, le circuit frigorifique est chargé de façon que la totalité des évaporateurs soit efficace à 32 °C d'ambiance, (c'est-à-dire de façon que la limite de remplissage soit à la fin du circuit frigorifique), et les dimensions totales des évaporateurs sont choisies pour que les températures souhaitées dans chaque compartiment soient atteintes à cette ambiance.

On constate, par la connaissance des rapports des besoins frigorifiques dans les conditions limites d'ambiance que les besoins du compartiment de réfrigération sont réduits d'environ un tiers à 16 °C par rapport aux besoins à 32 °C, en considérant que les besoins frigorifiques du compartiment de congélation ne sont satisfaits que si son évaporateur est totalement efficace dans toutes les conditions d'ambiance.

Ainsi, on peut admettre que, si la totalité des évaporateurs doit être efficace à 32 °C pour que les bonnes températures soient atteintes dans les deux compartiments, alors à 16 °C l'efficacité de l'évaporateur du compartiment de réfrigération sera réduite d'un tiers.

L'efficacité d'un évaporateur est proportionnelle à la surface utile de cet évaporateur, c'est-à-dire à la surface des tubulures. Or cette surface est proportionnelle à la longueur des tubulures. Donc l'efficacité dépend indifféremment de la surface utile ou de la longueur utile.

Ainsi, le rapport de la surface (ou de la longueur) utile de la première partie 121 de l'évaporateur du compartiment de réfrigération sur la surface (ou la longueur) totale de cet évaporateur doit donc être égal à r/R.

Donc, si la seconde partie 122 de l'évaporateur du compartiment de réfrigération 12 équivaut au minimum au tiers de la totalité de l'évaporateur de ce compartiment, alors la totalité des évaporateurs sera efficace à 32 °C et seulement la première partie 121 de l'évaporateur du compartiment de réfrigération et la totalité, ou la presque totalité de l'évaporateur 111 du compartiment de congélation seront efficaces à 16 °C. La limite de remplissage peut varier et se trouver légèrement à l'intérieur du compartiment de congélation, mais ceci n'a pas d'importance car la longueur de l'évaporateur de ce compartiment est très importante par rapport aux dispersions qui risquent d'être obtenues.

Entre 16 °C et 32 °C, la première partie de l'évaporateur du compartiment de réfrigération, la totalité de l'évaporateur du compartiment de congélation et une portion de la seconde partie du compartiment de réfrigération seront efficaces.

Donc, le procédé d'injection de l'invention permet d'augmenter les performances l'un ensemble frigorifique à deux compartiments, dans ces conditions extrêmes d'utilisation à un moindre coût car il permet de se passer des résistances de compensation.

Par rapport à d'injection inversée, la précision sur les températures obtenues est meilleure. Ce procédé est très souple car, pour sa mise en oeuvre, il suffit de connaître les températures extrêmes d'ambiance pour lesquelles on désire obtenir un bon fonctionnement, afin de déterminer les besoins de chaque compartiment et d'en déduire les surfaces optimales efficaces dans les conditions limites.

## Revendications

1. Armoire frigorifique comportant un circuit frigorifique équipé d'un seul motocompresseur (20), deux compartiments (11, 12) à températures différentes, refroidis chacun par un évaporateur (121, 122, 111), le circuit frigorifique étant chargé en fluide frigorigène de façon que la totalité des évaporateurs (121,122, 111) soit efficace à la température d'ambiance maximum, la régulation étant effectuée par un thermostat (T) placé dans le compartiment (12) à température plus haute, caractérisée en ce que l'évaporateur du compartiment à température plus haute comporte deux parties (121, 122) capables chacune de refroidir le compartiment (12) à température plus haute, et en ce que le fluide après compression et détente est injecté en série dans une première partie (121) de l'évaporateur du compartiment (12) à température plus haute, dans l'évaporateur (111) du compartiment (11) à température plus basse, et dans une seconde partie (122) de l'évaporateur du compartiment à température plus haute avant d'être renvoyé au motocompresseur (20), et en ce que les surfaces et/ou les longueurs de chaque partie de l'évaporateur du compartiment (12) à température plus haute sont choisies de telle façon que seulement la première partie (121) est efficace à la température d'ambiance minimum.

2. Armoire frigorifique selon la revendication 1, caractérisée en ce que la surface et/ou la longueur utile de la seconde partie de l'évaporateur du compartiment à température plus haute est telle que la totalité ou la presque totalité de l'évaporateur du compartiment à température plus basse est efficace à la température d'ambiance minimum.

3. Armoire frigorifique selon l'une quelconque des revendications 1 ou 2, caractérisée en ce que le rapport de la surface de la première partie de l'évaporateur du compartiment à température plus haute sur la surface totale de cet évaporateur et/ou le rapport de la longueur de la première partie dudit évaporateur sur la longueur totale de cet évaporateur est égal au rapport r/R, dans lequel r est le rapport des besoins frigorifiques du compartiment à température plus basse sur les besoins du compartiment à température plus haute, pour une température d'ambiance maximum, et dans lequel R est le rapport des besoins frigorifiques du compartiment à température plus basse sur les besoins frigorifiques à température plus haute, pour une température d'ambiance minimum.

4. Armoire frigorifique selon l'une des revendications précédentes, dans laquelle le compartiment à température plus basses (11) est un compartiment de congélation, et dans laquelle le compartiment à température plus haute (12) est un compartiment de réfrigération, caractérisé en ce que la première partie (121) de l'évaporateur du compartiment de réfrigération (12) possède une longueur égale aux deux tiers de la longueur totale de cet évaporateur et/ou une surface égale aux deux tiers de la surface totale de cet évaporateur, pour que soient maintenues une température de -18 °C dans le compartiment de congélation (11) et une température de +5 °C dans le compartiment de réfrigération (12), lorsque la température d'ambiance varie entre -16 °C et +32 °C.

5. Armoire selon la revendication 4, caractérisée en ce que l'évaporateur (121, 122) du compartiment de réfrigération (12) est constitué d'un panneau (120) unique de Roll-Bond sur lequel sont réalisées les deux parties de l'évaporateur.

6. Armoire selon la revendication 4, caractérisé en ce que l'évaporateur (111) du compartiment de congélation (11) est constitué d'un tube aplati.

7. Armoire selon la revendication 4, caractérisée en ce que l'évaporateur (111) du compartiment de congélation (11) est constitué d'un panneau (110) du Roll-Bond.

8. Armoire frigorifique selon l'une quelconque des revendications 4 ou 5, caractérisée en ce qu'un bouilleur (24) est situé à la sortie de la seconde partie (122) de l'évaporateur du compartiment de réfrigération (12) et est réalisé sur le panneau de Roll-Bond (120) constituant l'évaporateur.

9. Armoire frigorifique selon l'une quelconque des revendications 4 à 8, à l'intérieur de laquelle l'injection du fluide comprimé à l'entrée du circuit d'évaporation (111; 121, 122) se fait grâce à un capillaire (23) de détente, situé en sortie d'un condenseur (21), et à l'intérieur de laquelle le retour des gaz au compresseur (20) s'effectue grâce à une tubulure (25) reliée à la sortie du bouilleur (24), caractérisée en ce qu'un échange de chaleur est réalisé entre le capillaire (23) et la tubulure (25) de retour, afin d'améliorer le rendement.

10. Armoire frigorifique selon la revendication 9, caractérisée en ce que l'échange de chaleur est réalisé en plaçant coaxialement à l'intérieur de la tubulure (25) de retour des gaz du compresseur une partie du capillaire (23) d'injection.

11. Armoire frigorifique selon la revendication 9, caractérisée en ce que l'échange de chaleur est réalisé en plaçant coaxialement à l'intérieur de la tubulure (25) de retour des gaz au compresseur la totalité du capillaire (23) d'injection.

## Patentansprüche

1. Kühlschrank mit einem Kühlkreis, der mit einem einzigen Motorkompressor (20) auasgestattet ist, mit zwei Fächern (11, 12) unterschiedlicher Temperatur, jedes gekühlt durch einen Verdampfer (121, 122, 111), wobei der Kühlkreis derart mit Kühlflüssigkeit gefüllt ist, dass alle Verdampfer (121, 122, 111) bei der höchsten Umgebungstemperatur wirksam sind und die Regelung durch einen Thermostat (T) erfolgt, der im Fach mit der höheren Temperatur untergebracht ist, dadurch gekennzeichnet, dass der Verdampfer des Fachs mit der höheren Temperatur zwei Abschnitte (121, 122) aufweist, von denen jeder das Fach (12) mit der höheren Temperatur kühlen kann, und dass die Flüssigkeit nach Kompression und Entspannung nacheinander eingespritzt wird in einen ersten Abschnitt (121) des Verdampfers des Faches (12) mit der höheren Temperatur, in den Verdampfer (111) des Faches (11) mit der niedrigeren Temperatur, und in einen zweiten Abschnitt (122) des Verdampfers des Faches mit der höheren Temperatur eingespeist wird, bevor sie zum Motorkompressor (20) zurückgeleitet wird, und dass die Oberflächen und/oder Längen jedes Abschnittes des Verdampfers des Faches (12) mit der höheren Tempertatur (12) derart gewählt sind, dass nur der erste Abschnitt (121) bei der niedrigsten Umgebungstemperatur wirksam ist.

2. Kühlschrank nach Anspruch 1, dadurch gekennzeichnet, dass die Nutzoberfläche und/oder Nutzlänge des zweiten Abschnittes des Verdampfers des Faches mit der höheren Temperatur so bemessen ist, dass der gesamte oder fast der gesamte Verdampfer des Faches mit der niedrigeren Temperatur bei der niedrigsten Umgebungstemperatur wirksam ist.

3. Kühlschrank nach einem beliebigen der Ansprüche 1 oder 2, dadurch gekennzeichnet, dass das Verhältnis der Oberfläche des ersten Abschnittes des Verdampfers des Faches mit der höheren Temperatur zur Gesamtoberfläche dieses Verdampfers und/oder das Verhältnis der Länge des ersten Abschnittes dieses Verdampfers zur Gesamtlänge dieses Verdampfers gleich dem Verhältnis r/R ist, wobei r das Verhältnis des Kühlbedarfs des Faches mit der niedrigeren Temperatur zum Bedarf des Faches mit der höheren Temperatur bei einer höchsten Umgebungstemperatur ist, und wobei R das Verhältnis des Kühlbedarfs des Faches mit der niedrigeren Temperatur zum Kühlbedarf bei der höheren Temperatur bei niedrigster Umgebungstemperatur ist.

4. Kühlschrank nach einem der vorhergehenden Ansprüche, bei dem das Fach mit der niedrigeren Temperatur (11) ein Gefrierfach und das Fach mit der höheren Temperatur (12) ein Kühlfach ist, dadurch gekennzeichnet, dass der erste Abschnitt (121) des Verdampfers des Kühlfaches (12) eine Länge, die % der Gesamtlänge dieses Verdampfers beträgt, und/oder eine Oberfläche besitzt, die % der Gesamtoberfläche dieses Verdampfers beträgt, so dass im Gefrierfach (11) eine Temperatur von -18 °C und im -Kühlfach eine Temperatur von +5 °C aufrechterhalten wird, wenn die Umgebungstemperatur zwischen -16 °C und +32 °C variiert.

5. Kühlschrank nach Anspruch 4, dadurch gekennzeichnet, dass der Verdampfer (121, 122) des Kühlfaches (12) aus einem einzigen Roll-Bond-Paneel (120) besteht, in welchem die beiden Verdampferabschnitte verwirklicht sind.

6. Kühlschrank nach Anspruch 4, dadurch gekennzeichnet, dass der Verdampfer (111) des Gefrierfaches (11) aus einem Flachrohr besteht.

7. Kühlschrank nach Anspruch 4, dadurch gekennzeichnet, dass der Verdampfer (111) des Gefrierfaches (11) aus einem Roll-Bond-Paneel (110) besteht.

8. Kühlschrank nach einem beliebigen der Ansprüche 4 oder 5, dadurch gekennzeichnet, dass ein Siedeorgan (24) am Ausgang des zweiten Abschnitts (122) des Verdampfers des Kühlfaches (12) angeordnet und auf den Roll-Bond-Paneel (120), das den Verdampfer bildet, verwirklicht ist.

9. Kühlschrank nach einem der Ansprüche 4 bis 8, in dessen Innerem die Einspeisung der komprimierten Flüssigkeit in den Verdampferkreis (111; 121, 122) durch eine Entspannungskapillare (23) erfolgt, die am Ausgang eines Kondensators (21) angeordnet ist, und in deren Innerem der Rückfluss der Gase zum Kompressor (20) durch eine Rohrleitung (25) erfolgt, die an den Austritt des Siedeorgans (24) angeschlossen ist, dadurch gekennzeichnet, dass ein Wärmeaustausch zwischen der Kapillare (23) und der Rückflussrohrleitung (2) erfolgt, um den Wirkungsgrad zu verbessern.

10. Kühlschrank nach Anspruch 9, dadurch gekennzeichnet, dass der Wärmeaustausch bewirkt wird, indem ein Teil der Einspeisungskapillare (23) koaxial ins Innere der Gasrückflussleitung (25) des Kompressors verlegt ist.

11. Kühlschrank nach Anspruch 9, dadurch gekennzeichnet, dass der Wärmeaustausch bewirkt wird, indem die ganze Einspeisungskapillare koaxial ins Innere der Gasrückflussleitung (25) des Kompressors verlegt ist.

## Claims

1. A refrigerator, comprising a coolant circuit equipped with a single motor-compressor (20), two compartments (11, 12) at different temperatures, each of them being cooled by an evaporator (121, 122, 111), wherein the coolant circuit is loaded with a coolant fluid so that all of the evaporators (121, 122, 111) operate efficiently at maximum ambient temperature, and wherein the control is performed by a thermostat (T) placed in the compartment (12) of highertempera- ture, characterized in that the evaporator of the compartment of higher temperature comprises two portions (121, 122) each being capable of cooling the compartment (12) of higher temperature, and that the coolant fluid is series-injected, subsequent to compression and pressure relief, into a first portion (121) of the evaporator of the compartment (12) of higher temperature, into the evaporator (111) of the compartment (11) of lower temperature, and into a second portion (122) of the evaporator of the compartment of higher temperature, before being fed to the motorcom- pressor (20), and that the surfaces and/or the lengths of each portion of the evaporator of the compartment (12) of higher temperature are chosen such that only the first portion (121) is efficient at minimum ambient temperature.

2. A refrigerator according to claim 1, characterized in that the useful surface and/or the useful length of the second portion of the evaporator of the compartment of higher temperature is chosen such that the total or nearly the total of the evaporator of the compartment of lower temperature is efficient at minimum ambient temperature.

3. A refrigerator according to any one of the claims 1 or 2, characterized in that the ratio between the surface of the first portion of the evaporator of the compartment of the higher temperature and the total surface of this evaporator and/or the ratio between the length of the first portion of said evaporator and the total length of this evaporator is equal to r/R, wherein r is the ratio of the cooling needs of the compartment of lower temperature to the cooling needs of the compartment of higher temperature at a maximum ambient temperature, and wherein R is the ratio of the cooling needs of the compartment of lower temperature to the cooling needs at higher temperature at a minimum ambient temperature.

4. A refrigerator according to one of the preceding claims, in which the compartment of lower temperature (11) is a freezer compartment and the compartment of higher temperature (12) is a cooling compartment, characterized in that the first portion (121) of the evaporator of the cooling compartment (12) presents a length, which is equal to two-thirds of the total length of this evaporator, and/or a surface, which is equal to two-thirds of the total surface of this evaporator, so as to maintain a temperature of -18 °C in the freezer compartment (11) and a temperature of +5°C in the cooling compartment (12), when the ambient temperature varies between -16 °C and +32 °C.

5. A refrigerator according to claim 4, characterized in that the evaporator (121, 122) of the cooling compartment (12) is constituted by a single Roll-Bond-panel (120), in which the two portions of the evaporator are realized.

6. A refrigerator according to claim 4, characterized in that the evaporator (111) of the freezer compartment is constituted by a flat tube.

7. A refrigerator according to claim 4, characterized in that the evaporator (111) of the freezer compartment (11) is constituted by a Roll-Bond-panel (110).

8. A refrigerator according to any one of the claims 4 or 5, characterized in that a boiler (24) is placed at the outlet of the second portion (122) of the evaporator of the cooling compartment (12) and is realized on the Roll-Bond-panel (120), constituting the evaporator.

9. A refrigerator according to any one of the claims 4 to 8, within which the compressed coolant fluid is injected into the inlet of the refrigerating circuit (111; 121, 122) via a capillary pressure relief pipe (23), fitted to the outlet of a condenser (21), and within which the gas flows back to the compressor (20) through a pipe (25) connected to the outlet of the boiler (24), characterized in that a heat exchange is implemented between the capillary pipe (23) and the back flow pipe (25), in order to improve the efficiency factor.

10. A refrigerator according to claim 9, characterized in that the heat exchange is implemented in placing a portion of the capillary injection pipe (23) coaxially inside the gas backflow pipe (25) to the compressor.

11. A refrigerator according to claim 9, characterized in that the heat exchange is implemented in placing the entire capillry injection pipe (23) coaxially inside the gas backflow pipe (25) to the compressor.
